# DEMANDE DE BREVET EUROPEEN

(11) **EP 0 518 761 A1**
(43) Date de publication de la demande: **16.12.1992**
(21) Numéro de dépôt: 92401610.8
(22) Date de dépôt: 10.06.1992
(51) Int. Cl.: E06B 9/262

(54) **Porte de manutention à rideau relevable avec pièces amovibles**

(30) Priorité: 11.06.1991 FR 9107095
(71) Demandeur: NERGECO S.A., F-43220 Dunières (FR)
(72) Inventeur: Kraeutler, Bernard, F-43220 Dunieres (FR)
(74) Mandataire: Pinguet, André

(57) **Abrégé**

Porte de manutention comportant un rideau relevable (4), en tissu souple renforcé par des barres d'armature horizontales (5), disposé entre des montants latéraux verticaux (1, 2) formant ou contenant des glissières pour les bords du rideau et/ou les extrémités des barres de renforcement, caractérisée en ce que le rideau comporte en certains endroits des moyens d'attache (15A, 16A) permettant de fixer des éléments amovibles tels que des patins d'usure ou des pièces d'obturation de lumière formées dans la paroi du rideau.

## Description

La présente invention concerne les portes de manutention du type à rideau relevable. On désigne ainsi les portes disposées dans les usines, hangars, magasins, etc., servant à isoler deux locaux adjacents, ou à réaliser une fermeture sur l'extérieur, et assurant une ouverture et une fermeture rapide pour permettre le passage de chariots et camions, tout en restant ouverte les moins longtemps possible, pour limiter les courants d'air et les pertes thermiques. Le panneau de fermeture de ces portes est constitué d'un rideau souple généralement renforcé par des barres d'armature horizontales placées par exemple dans des fourreaux formés dans le rideau. Le rideau s'ouvre par relevage, et peut s'enrouler ou se replier à la partie supérieure de la porte. Les bords du rideau, et/ou les extrémités des barres d'armature sont guidés et coulissent dans des glissières formées dans, ou constituées par des montants verticaux latéraux disposés des deux côtés de la porte.

Pendant les mouvements de montée et de descente du rideau, il y a des zones qui peuvent frotter plus ou moins contre les parois des glissières, ou contre les barres d'armature. Il est connu de renforcer ces zones, par des doublures, ou par des pièces de renforcement ou d'usure fixées sur le rideau aux endroits appropriés par couture ou par des rivets par exemple.

L'invention a pour objet un rideau perfectionné permettant une protection améliorée et doté de propriétés supplémentaires pour l'entretien ou la réparation du rideau.

Conformément à la présente invention, le rideau est muni en certains endroits de moyens d'attache permettant de recevoir des éléments amovibles tels que des patins d'usure ou des pièces d'obturation de lumières formées dans la paroi du rideau.

Certains endroits du rideau peuvent être exposés à l'usure, par exemple des plis qui se forment sur les bords verticaux du rideau, à l'intérieur des glissières. Ces endroits sont connus et sont parfois protégés par une surépaisseur, ou une pièce de renforcement. Cependant ces précautions ne sont pas toujours satisfaisantes. Selon l'invention, les pièces de renforcement sont détachables, c'est-à-dire remplaçables instantanément quand elles sont usées. Il est aussi avantageux d'avoir accès en certains endroits à des régions intérieures du rideau, par exemple dans les fourreaux contenant les barres d'armature, pour intervenir localement sur une barre, sans avoir à la sortir, ni à démonter le rideau.

D'autres caractéristiques et avantages de l'invention apparaîtront au cours de la description suivante donnée à titre d'exemple non limitatif, en regard des dessins ci-joints, et qui fera bien comprendre comment l'invention peut être réalisée.

Sur les dessins:
- la figure 1 est une vue en élévation, de face d'une porte à laquelle peut s'appliquer le perfectionnement de la présente invention,
- la figure 2 est une vue en coupe, par un plan vertical, perpendiculaire au plan de la figure 1, de la porte de la figure 1, suivant la ligne II-II, au droit d'une sangle de relevage du rideau,
- la figure 3 est une vue en perspective d'une section de rideau, muni d'un exemple de moyens d'attache, avec une pièce amovible pour être fixée et sur ces attaches, et
- la figure 4 est une vue en coupe d'une section de rideau avec un autre exemple de moyen d'attache.

La figure 1 représente en élévation, vue de face, une porte de manutention à rideau relevable du type auquel peut s'appliquer la présente invention. Cette porte comprend deux montants verticaux 1, 2 réunis à leurs parties supérieures par une traverse horizontale 3. Ces structures, généralement métalliques sont fixées contre un mur autour d'une baie, dont la porte décrite commande l'ouverture et la fermeture. L'élément d'obturation est un rideau 4, renforcé par des barres d'armature horizontales 5 disposées par exemple dans des fourreaux formés dans le rideau. Les bords du rideau, et les extrémités des barres sont guidés dans des glissières 10, formées par les montants 1 et 2. On a représenté des sangles de relevage 6, 7 qui sont fixés à la barre inférieure 5A pour la relever en s'enroulant sur un arbre 11 disposé dans la traverse supérieure 3. Ces sangles passent dans des anneaux 8 fixés aux autres barres, de sorte qu'en enroulant les sangles, on relève la barre inférieure, qui au cours de sa remontée entraîne successivement les autres barres vers le haut. Au cours de ce mouvement, les parties du rideau disposées entre deux barres adjacentes se plient suivant les lignes 9 en trait interrompu, et ces plis, dans les glissières peuvent être amenés à frotter contre la paroi intérieure de la glissière (voir figure 2).

Conformément à la présente invention, il est prévu, par exemple des deux côtés d'une ligne de pliage 9, en regard de la paroi intérieure 10 de la glissière contre laquelle peut venir frotter le pli 9 pendant la remontée du rideau, à une petite distance de chaque côté du pli, par exemple quelques centimètres, des moyens d'attache 15, 16 facilement libérables (voir figure 3), pour fixer de façon rapidement amovible, une pièce d'usure 17, de préférence en matériau souple et résistant au frottement, tout en pouvant glisser facilement pour ne pas géner le mouvement du rideau.

La pièce 17 sera conformée en fonction des moyens d'attache 15, 16. Ceux-ci peuvent être des boutons-pressions, ou des fixations du type connu sous la marque Velcro. La pièce 17 peut comporter un voile souple 17A entre deux bandes latérales semi-rigides 17B, 17C muni de moyens correspondant à ceux des attaches 15, 16.

Les attaches 15, 16 peuvent encore par exemple être formées de deux plaquettes rigides ou semi-rigides 15B, 16B (figure 4) entre lesquelles peut être engagé un bord semi-rigide 28 de la pièce d'usure 27, éventuellement avec des surépaisseurs 27B de coincement ou d'encliquetage. D'une manière générale tout moyen de fixation peut être envisagé.

En dehors de l'application aux zones d'usure, des pièces amovibles peuvent être prévues en tout endroit du rideau pour toutes sortes de propos. Par exemple, (figure 1), une ouverture 18 peut être prévue dans un fourreau de logement d'une barre, et des moyens d'attache 15A, 16A sont prévus de part et d'autre, pour fixer une pièce d'obturation, dont l'enlèvement permet d'avoir accès à l'intérieur du fourreau. Il peut aussi être intéressant d'avoir accès à l'intérieur du rideau, quand il est formé de plusieurs épaisseurs du rideau, ou d'avoir accès par une fenêtre obturable, à une face du rideau à partir de l'autre.

L'exemple représenté est adapté à une porte relevable par pliage en accordéon. L'invention s'applique aux autres types de portes relevables, par exemple, par enroulement, pour permettre de placer des renforts facilement remplaçables aux endroits exposés à l'usure, ou pour accéder à l'intérieur du rideau, ou de fourreaux de barres d'armature.

La pièce fixable de façon amovible peut le cas échéant être rigide et être constituée par exemple par un petit patin de frottement.

## Revendications

**1.-** Porte de manutention comportant un rideau relevable, en tissu souple renforcé par des barres d'armature horizontales, disposé entre des montants latéraux verticaux formant ou contenant des glissières pour les bords du rideau et/ou les extrémités des barres de renforcement, caractérisée en ce que le rideau comporte en certains endroits des moyens d'attache permettant de fixer des éléments amovibles tels que des patins d'usure ou des pièces d'obturation de lumière formées dans la paroi du rideau.

**2.-** Porte selon la revendication 1, dans laquelle les moyens de fixation sont du type autoadhérent, tels que bouton-pressions ou velcro.

**3.-** Porte selon la revendication 1, dans laquelle les moyens de fixation sont du type à insertion, comprenant deux épaisseurs de matériau plat suffisamment rigide, entre lesquelles peut être inséré un élément plat suffisamment rigide.

**4.-** Porte selon une des revendications précédentes, caractérisée en ce que les moyens de fixation sont disposés par paires, chaque paire coopérant avec des moyens de fixation correspondants disposés sur deux bords d'une pièce souple, de renforcement ou d'obturation.
